# FASCICULE DE BREVET EUROPEEN

(11) **EP 1 131 543 B1**
(45) Date de publication et mention de la délivrance du brevet: **04.06.2003**
(21) Numéro de dépôt: 99972286.1
(22) Date de dépôt: 12.11.1999
(51) Int. Cl.: F01M 11/04

(54) **DISPOSITIF PERMETTANT DE VIDANGER UN CONTENEUR DE FLUIDE VISQUEUX**
VORRICHTUNG ZUM ENTLEEREN EINES DICKFLÜSSIGEN FLÜSSIGKEITBEHÄLTERS
DEVICE FOR EMPTYING A CONTAINER OF VISCOUS FLUID

(30) Priorité: 16.11.1998 FR 9814295
(43) Date de publication de la demande: 12.09.2001
(73) Titulaire: Arbey, Thierry, 75014 Paris (FR)
(72) Inventeur: ARBEY, Thierry, F-75014 Paris (FR); GASTALDELLO, Patrick, F-77350 Le Mée (FR)
(74) Mandataire: Flavenot, Bernard
(86) Numéro de dépôt international: FR9902775
(87) Numéro de publication internationale: WO00029725

(56) Documents cités:
- CH-A- 386 769
- DE-C- 4 445 623
- US-A- 1 439 295
- US-A- 5 450 924

## Description

La présente invention concerne les dispositifs permettant, dans un milieu où règnent une atmosphère sous pression et une force de gravitation, de vidanger un conteneur de fluide visqueux, dispositifs qui trouvent une application particulièrement avantageuse pour la vidange de l'huile contenue dans les blocs-moteurs des véhicules automobiles ou analogues.

Il existe déjà des dispositifs qui permettent de vidanger les conteneurs de fluides visqueux. Mais ces dispositifs connus présentent des structures complexes qui en limitent considérablement leur utilisation, notamment par les particuliers qui veulent réaliser eux-mêmes la vidange de l'huile-moteur de leur véhicule automobile.

Un exemple de tels dispositifs est décrit dans les US-A-1 439 295 et CH-A-386 769, ce dernier décrivant un dispositif selon le préambule de la revendication 1. Le dispositif décrit dans ces documents comporte une pompe disposée dans un logement agencé dans le récipient principal apte à récolter les produits à vidanger comme de l'huile ou analogue. La pompe comporte une bouche d'aspiration disposée dans le fond du corps de pompe. Comme cette bouche d'aspiration doit être mise en communication avec le haut du récipient, elle est obligatoirement reliée avec lui par une conduite souple permettant de placer cette pompe dans son logement comme représenté sur la figure 1 du document US-A-1 439 295.

Un telle structure présente incontestablement des inconvénients. Notamment, elle limite la dépression de la pompe. En effet, il est certain que, au-delà d'une certaine valeur de dépression, la conduite souple peut s'écraser. En outre, il est très difficile de réaliser des passages étanches aux deux extrémités de cette conduite, du fait notamment de sa souplesse. Enfin, il est tout aussi certain que le montage d'un tel dispositif ne peut être fait que manuellement et que sa structure interdit donc toute industrialisation par production en grande série.

La présente invention a ainsi pour but de réaliser un dispositif permettant, dans un milieu où règnent une atmosphère sous pression et une force de gravitation, de vidanger un conteneur de fluide visqueux, qui soit d'une structure très simple, facile à réaliser, d'un prix de revient très faible, et qui puisse être utilisé par tous, professionnels ou particuliers.

Plus précisément, la présente invention a pour objet un dispositif permettant, dans un milieu où règnent une atmosphère sous pression et une force de gravitation, de vidanger un conteneur de fluide visqueux, tel que défini par la revendication 1.

D'autres caractéristiques et avantages de la présente invention apparaîtront au cours de la description suivante donnée en regard des dessins annexés à titre illustratif, mais nullement limitatif, dans lesquels:
Les figures 1 et 2 représentent, vus en coupe schématique, respectivement deux modes de réalisation d'un dispositif selon l'invention permettant de vidanger un conteneur de fluide visqueux.

Il est précisé que, bien que les figures 1 et 2 représentent deux modes de réalisation du dispositif selon l'invention, les mêmes références y désignent les mêmes éléments ou moyens, quelle que soit la figure sur laquelle elles apparaissent et quelle que soit la forme de représentation de ces moyens.

Le dispositif dont un mode de réalisation est illustré sur la figure 1 permet de vidanger un conteneur de fluide visqueux comme de l'huile contenue dans le bloc-moteur d'un véhicule automobile ou analogue, dans un milieu où règnent une atmosphère sous pression et une force de gravitation, comme dans l'air ambiant régnant sur la Terre.

Ce dispositif comporte un récipient 1 de paroi 19 définissant un volume principal 2 apte à contenir du fluide visqueux, ce récipient étant conformé pour être apte à être placé dans le milieu ambiant de façon que le volume principal comporte une partie haute 3 et une partie basse 4.

Une paroi de séparation 5 située dans le volume principal 2 délimite, dans ce volume principal, deux premier et second volumes secondaires 6, 7, le premier volume secondaire 6 englobant au moins une portion 9 de la partie haute 3 du volume principal 2.

Un orifice 8 est réalisé dans la paroi de séparation 5 pour mettre en communication les deux premier et second volumes secondaires 6, 7, cet orifice débouchant dans le second volume secondaire 7 dans la portion 9 définie ci-avant de la partie haute 3 du volume principal.

Le dispositif comporte en outre une pompe 10 comprenant une entrée d'aspiration 11 et une sortie de refoulement 12. La pompe est montée en coopération avec le récipient 1, et plus particulièrement avec sa paroi 19 comme il sera décrit ci-après, de façon que son entrée d'aspiration 11 soit située dans le premier volume secondaire 6 et que sa sortie de refoulement 12 débouche à l'extérieur 13 du récipient 1.

Le dispositif comporte aussi une tubulure 14 comprenant une bouche d'entrée 15 et une bouche de sortie 16, et des moyens 17 pour monter cette tubulure 14 en association avec le récipient 1 de façon que sa bouche de sortie 16 soit située dans le second volume secondaire 7 et que sa bouche d'entrée 15 soit située à l'extérieur 13 du récipient 1, l'extrémité 18 de la tubulure 14 comportant la bouche d'entrée 15 étant conformée pour être apte à plonger dans le conteneur à vidanger.

De façon préférentielle et avantageuse, l'extrémité 18 de la tubulure 14 comportant la bouche d'entrée 15 est souple pour pouvoir aisément plonger jusque dans le fond du plus grand nombre possible de conteneurs de quelque forme qu'ils soient, et les moyens 17 définis ci-dessus sont avantageusement constitués par un passage étanche 24 réalisé dans la paroi 19 du récipient 1.

Ce passage étanche est avantageusement couplé avec un bouchon amovible pour permettre de vider le récipient 1 quand il est relativement plein et pouvoir ainsi réutiliser le dispositif pour une autre vidange.

Le dispositif est agencé de façon que le volume secondaire 7 défini ci-avant soit divisé en deux premier et second volumes auxiliaires 21, 22, ces deux volumes auxiliaires communiquant l'un avec l'autre par un étranglement 23 formé préférentiellement entre la paroi 19 du récipient et la paroi de séparation 5, cet étranglement constituant une perte de charge importante pour le fluide visqueux.

Le premier volume auxiliaire 21 est situé en partie haute 3 du volume principal 2 et l'orifice 8 débouche dans ce premier volume auxiliaire 21.

Comme mentionné ci-avant, le dispositif comporte une pompe 10. Dans un mode de réalisation avantageux, cette pompe 10 comporte un corps cylindrique 30 dont une première extrémité 33 est solidaire de façon étanche de la paroi 19 du récipient 1 et dont l'autre extrémité 34 débouche dans le premier volume secondaire 6 ; un piston 35 monté coulissant dans le corps cylindrique 30 ; une tige de commande 36 de la translation du piston ; et une valve 38 montée en coopération avec le piston 35, cette valve étant "passante" lorsque la tige de commande 36 pénètre par translation dans le corps cylindrique 30 dans le sens indiqué par la flèche 61 sur la figure, et "fermée" lorsque la tige de commande sort du corps cylindrique par la translation indiquée par la flèche 62 sur cette même figure. La tige de commande 36 est de plus réalisée de façon qu'elle passe sans étanchéité par une ouverture 31 réalisée dans la paroi 19 du récipient et que l'une 37 de ses extrémités soit constamment située à l'extérieur 13 du récipient 1.

Comme illustré sur la figure 1, la paroi de séparation 5 est avantageusement constituée par un manchon cylindrique 40 d'une longueur supérieure à celle du corps cylindrique 30, ce manchon étant monté solidaire, en une 41 de ses extrémités 41, 42, de la paroi 19 du récipient 1 de façon qu'il soit sensiblement concentrique au corps cylindrique 30 en délimitant, entre sa face intérieure 45 et la face extérieure 46 du corps cylindrique, un premier espace annulaire 43, et par un bouchon 44 pour fermer de façon étanche l'autre extrémité 42 de ce manchon 40.

Dans une forme préférentielle, le premier volume auxiliaire 21 forme autour du manchon 40 un second espace cylindrique annulaire 50 de la même épaisseur que l'étranglement défini ci-avant, ce second espace annulaire 50 étant de fait, comme visible sur la figure, d'une longueur inférieure à la longueur du manchon 40.

Par sécurité et pour obtenir un fonctionnement correct quel que soit le volume du fluide à vidanger, le dispositif comporte un clapet 55 monté en coopération avec l'orifice 8 de façon que ce clapet soit "passant" dans le sens du second volume secondaire 7 vers le premier volume secondaire 6.

Dans une réalisation avantageuse, le clapet 55 est constitué par une bague élastique 56 montée dans le premier espace annulaire 43 et par un plot d'obturation 57 monté en coopération avec la bague 56 de façon qu'il soit apte à obturer l'orifice 8 sous l'effort élastique exercé par cette bague, et à s'éloigner de cet orifice lorsque l'atmosphère ambiante est aspirée par la pompe 10 pour passer, comme il sera explicité ci-après, du second volume secondaire 7 vers le premier volume secondaire 6.

Si le dispositif a une structure comme celle qui est décrite ci-dessus, il est avantageux qu'au moins le récipient 1, la paroi de séparation 5, la tubulure 14 et le corps cylindrique 30 soient réalisés en matière plastique, notamment par moulage, ce qui ne peut que contribuer à réduire considérablement le prix de fabrication de ce dispositif selon l'invention.

Le dispositif décrit ci-dessus fonctionne et s'utilise de la façon suivante:

Il est tout d'abord supposé que ce dispositif est utilisé dans un milieu où règnent une atmosphère sous pression et une force de gravitation, par exemple sur la Terre, que le récipient 1 est initialement complètement vide de tout liquide et que l'on se propose de l'utiliser pour vidanger l'huile contenue dans le bloc-moteur non représenté d'un véhicule automobile ou analogue.

L'extrémité 18 de la tubulure 14 est introduite dans le bloc-moteur de façon que sa bouche d'entrée 15 plonge dans l'huile, de préférence jusqu'au fond du bloc-moteur.

La tige de commande 36 est ensuite animée d'un mouvement de va et vient selon les flèches 61 et 62 de façon que le piston 35 parcoure l'intérieur 32 du corps cylindrique 30.

Quand la tige s'enfonce selon la flèche 61, la valve 38 est passante et le piston 35 s'enfonce sans déplacement notable de l'atmosphère qui se trouve dans le corps cylindrique.

A l'inverse, quand la tige de commande 36 est relevée selon la flèche 62, la valve 38 se ferme et crée une dépression entre le piston 35 et l'entrée d'aspiration 11. L'atmosphère que se trouve dans le corps cylindrique 30 au-dessus du piston s'évacue par la sortie de refoulement 12 constituée, dans le mode de réalisation illustré, par l'ouverture 31. L'atmosphère qui se trouve dans le second volume secondaire 7 est aspirée pour pénétrer dans le premier volume secondaire 6 en ouvrant le clapet 55. la dépression qui se produit dans le second volume secondaire 7 permet d'aspirer l'huile contenue dans le bloc moteur du fait de la différence de pression qui se produit entre l'atmosphère extérieure au récipient 1 et qui s'exerce sur l'huile à vidanger et celle qui règne dans le second volume secondaire 7.

Pour aspirer toute l'huile contenue dans le bloc-moteur et la vidanger dans le bas 4 du récipient 1, il suffit d'exercer des mouvements de va et vient successifs sur la tige de commande 36.

Du fait de la structure du dispositif telle que décrite ci-avant, même si, malencontreusement, celui-ci venait à être penché, l'étranglement 23 crée un obstacle à l'écoulement de l'huile, ce qui l'empêche de pénétrer dans le premier volume auxiliaire 21 et donc d'atteindre le niveau de l'orifice 8. Il est cependant à noter que, même si de l'huile pénètre dans ce premier volume auxiliaire pendant la non-utilisation du dispositif, le plot d'obturation 57 empêche l'huile de s'écouler dans le premier volume secondaire 6.

Dans l'exemple de structure décrit ci-dessus, la sortie de refoulement 12 de la pompe est confondue avec l'ouverture 31. Aussi, pour que l'atmosphère qui est extraite du récipient lorsque la tige de commande 36 est tirée selon la flèche 62, puisse sortir à l'extérieur 13 du récipient, la section de l'ouverture 31 est réalisée de façon qu'elle soit supérieure à la section transversale de la tige de commande 36 pour qu'il existe un espace suffisant entre cette tige de commande et le bord de l'ouverture, comme représenté sur la figure.

Cependant, il est bien évident que l'ouverture 31 pourrait constituer un passage étanche pour la tige de commande 36. Dans ce cas, la sortie de refoulement 12 serait réalisée séparément par une percée traversant la paroi 19 du récipient. Cette réalisation serait utilisée s'il était nécessaire que la tige de commande 36 soit parfaitement maintenue latéralement lors de sa translation.

En outre, par sécurité, la paroi 19 du récipient 1 peut par exemple comporter, comme de façon connue, une fenêtre en un matériau transparent pour que les utilisateurs puissent vérifier le niveau du fluide contenu dans ce récipient 1, de façon à ne pas dépasser un niveau déterminé qui est préférentiellement défini en dessous du niveau de l'étranglement 23.

La figure 2 représente un deuxième mode de réalisation d'un dispositif selon l'invention dont les caractéristiques principales sont définies ci-avant, notamment en regard de la figure 1.

Dans ce deuxième mode de réalisation, le dispositif comporte, comme dans le premier mode de réalisation, une pompe 10 montée en coopération avec le récipient 1 dont une partie seulement a été représentée, de façon que son entrée d'aspiration 11 soit située dans le premier volume secondaire 6 et que sa sortie de refoulement 12 débouche à l'extérieur 13 du récipient.

Selon ce second mode de réalisation, la pompe 10 comporte un corps de pompe constitué par la paroi de séparation 5 définie ci-avant dans la description du premier mode réalisation, un piston 70 monté coulissant dans le corps de pompe 5 pour délimiter, dans le premier volume secondaire 6, deux première 71 et seconde 72 chambres, l'orifice 8 débouchant dans la première chambre 71 par l'intermédiaire du clapet 55, comme dans le premier mode de réalisation selon la figure 1.

En outre, le piston 70 est conformé en second clapet de façon que ce dernier clapet soit "passant" quand le piston 70 se déplace dans le corps de pompe lorsque que le volume de la première chambre 71 diminue et celui de la seconde chambre 72 augmente, et "obturant" quand ce piston se déplace de façon que le volume de la première chambre augmente et celui de la première chambre diminue.

La pompe 10 comporte aussi une tige de commande 73 de la translation du piston 70 dans le corps de pompe 5, une extrémité 74 de cette tige de commande étant située à l'extérieur 13 du récipient 1 en traversant par un passage étanche coulissant 75 la paroi 76 du récipient 1 séparant la première chambre 71 et l'extérieur 13, des moyens 77 pour mettre en communication la seconde chambre 72 avec l'extérieur 13 du récipient 1, et des moyens de valve 78 présentant un sens "passant" uniquement dans le sens de la seconde chambre 72 vers l'extérieur 13 du récipient.

Sur la figure 2, le passage étanche coulissant 75 est représenté schématiquement par une percée entourée d'un soufflet d'étanchéité reliant le bord de cette percée et le piston 70, mais il est bien évident que ce passage étanche peut être constitué par d'autres moyens, par exemple par un joint torique d'étanchéité ou analogue.

Dans un mode de réalisation particulièrement avantageux, notamment en vue de l'industrialisation et du montage du dispositif, les moyens 77 pour mettre en communication la seconde chambre 72 avec l'extérieur 13 du récipient sont constitués par une conduite 79 traversant le piston 70 et au moins partiellement la tige de commande 73 de façon que ses deux extrémités 80, 81 débouchent constamment respectivement dans la seconde chambre 72 et à l'extérieur 13 du récipient. Dans ce cas, les moyens de valve 78 sont montés en coopération avec cette conduite 79 par exemple à son extrémité 81. Des moyens de valve 78 comme ceux définis ci-dessus sont bien connus en eux-même et ne seront pas décrits spécifiquement ici, dans l'unique souci de simplifier la présente description.

De même, dans une réalisation possible et avantageuse, le piston 70 conformé en second clapet comprend par exemple un corps de piston 82 d'une section extérieure inférieure à la section du premier volume secondaire 6, une rainure circulaire 83 réalisée dans ce corps de piston, un joint annulaire 84 disposé dans la rainure circulaire, la section annulaire extérieure du joint 84 étant égale à la section intérieure du premier volume secondaire 6 et sa section annulaire intérieure étant égale à la section du fond 85 de la rainure 83, la largeur de la rainure étant supérieure à l'épaisseur du joint annulaire, et des moyens 86 pour mettre en communication la rainure circulaire 83 avec la seconde chambre 72.

Le fonctionnement de ce mode de réalisation selon la figure 2 est identique, dans sa fonction générale, à celui du mode de réalisation selon la figure 1 décrit ci-avant. La seule différence consiste dans le fonctionnement de la pompe 10, mais le résultat obtenu est identique à celui obtenu avec le premier mode de réalisation.

En effet, avec un dispositif selon ce second mode de réalisation, pour aspirer le fluide après avoir plongé l'extrémité 18 de la tubulure 14 dans le conteneur à vidanger, on commence par soulever la tige 73. Le piston 70 monte dans le corps de pompe 5 et réduit de cette façon le volume de la chambre 71. Comme ce piston est conformé en clapet "passant" lorsqu'il monte dans le corps de pompe 5, il laisse passer l'air qui se trouve dans cette chambre 71 pour qu'il vienne remplir corrélativement le volume de la chambre 72, le clapet 55 associé à l'orifice 8 interdisant le passage de l'air du premier volume secondaire 6 vers le second 7. Lors du mouvement ascendant de la tige 73 et du piston 70, la valve 78 interdit aussi toute entrée d'air de l'extérieur 13 vers la seconde chambre 72.

Quand la tige 73 est arrivée au sommet du premier volume secondaire 6, elle est abaissée, et avec elle, le piston 70 qui réduit le volume de la seconde chambre 72. Le piston 70 étant conformé en clapet "obturant" lorsqu'il se déplace dans le sens d'une réduction du volume de la seconde chambre, il permet de comprimer l'air se trouvant dans cette chambre 72 et de l'expulser, via la conduite 79 et la valve 78, vers l'extérieur 13 du récipient 1.

Ainsi, par des mouvements alternatifs de montée et de descente de la tige 73 et donc du piston 70, il est possible d'aspirer une grande partie de l'air contenu dans le volume secondaire 7 du récipient 1 et d'y créer une dépression qui permet, par la tubulure 14, d'aspirer le fluide du conteneur à vidanger et de remplir progressivement ce volume 7.

Le piston 70 conformé en second clapet comme illustré sur la figure 2 fonctionne de la façon suivante :

Quand la tige 73 est soulevée, le joint 84 vient buter contre la partie basse de la rainure 83 et l'air contenu dans la chambre 71 peut donc s'écouler entre cette chambre 71 et la chambre 72 en passant dans l'espace 90 compris entre le corps de piston 82 et le corps de pompe 5, puis par les moyens 86 de mise en communication de la rainure circulaire 83 avec la seconde chambre.

Quand la tige 73 est abaissée, le joint 84 vient se plaquer contre la partie haute de la rainure 83 et épouse la paroi intérieure du corps de pompe 5. Dans cette configuration, l'espace 90 est obturé et ne permet pas une communication fluidique entre la seconde chambre 72 et la première 71 via les moyens de communication 86. Le piston conformé en clapet est dans le sens "obturant" défini ci-avant. Cette configuration est celle illustrée sur la figure 2.

## Revendications

1. Dispositif permettant, dans un milieu où règnent une atmosphère sous pression et une force de gravitation, de vidanger un conteneur de fluide visqueux, comportant :
- un récipient (1) définissant un volume principal (2) apte à contenir ledit fluide visqueux, ledit récipient étant conformé pour être apte à être placé dans ledit milieu de façon que le volume principal comporte une partie haute (3) et partie basse (4),
- une pompe (10) comportant une entrée d'aspiration (11) et une sortie de refoulement (12),
- une tubulure (14) comportant une bouche d'entrée (15) et une bouche de sortie (16),
- des moyens (17) pour monter la tubulure (14) en association avec le récipient (1) de façon que ses bouches d'entrée (15) et de sortie (16) soit respectivement situées à l'extérieur et à l'intérieur du récipient (1), l'extrémité (18) de la tubulure (14) comportant la bouche d'entrée (15) étant conformée pour être apte à plonger dans le conteneur à vidanger,
- une paroi de séparation (5) pour délimiter, dans le volume principal (2), deux premier et second volumes secondaires (6, 7), le premier volume secondaire (6) englobant au moins une portion (9) de la partie haute (3) du volume principal (2), et un orifice (8) réalisé dans la paroi de séparation (5) pour mettre en communication les deux premier et second volumes secondaires (6, 7), ledit orifice débouchant dans le second volume secondaire (7) dans ladite portion (9) de la partie haute (3) du volume principal (2), ladite pompe (10) étant montée en coopération avec le récipient (1) de façon que son entrée d'aspiration (11) soit située dans le premier volume secondaire (6) et que sa sortie de refoulement (12) débouche à l'extérieur (13) du récipient (1), la bouche de sortie (16) de la tubulure (14) étant située dans le second volume secondaire (7),
**caractérisé par le fait que** le second volume secondaire (7) est divisé en deux premier et second volumes auxiliaires (21, 22), ces deux volumes auxiliaires étant en communication par un étranglement (23) formé entre la paroi (19) du récipient (1) et la paroi de séparation (5), ledit étranglement constituant une perte de charge importante pour le fluide visqueux, le premier volume auxiliaire (21) étant situé en partie haute (3) du volume principal (2), l'orifice (8) débouchant dans ce premier volume auxiliaire (21).

2. Dispositif selon la revendication 1, **caractérisé par le fait que** l'extrémité (18) de la tubulure comportant la bouche d'entrée est souple.

3. Dispositif selon l'une des revendications 1 et 2, **caractérisé par le fait qu'**il comporte un premier clapet (55) monté en coopération avec l'orifice (8) de façon que cedit premier clapet soit "passant" dans le sens du second volume secondaire (7) vers le premier volume secondaire (6).

4. Dispositif selon l'une des revendications 1 à 3, **caractérisé par le fait que** la pompe (10) comporte un corps cylindrique (30), une première extrémité (33) du corps cylindrique étant solidaire de façon étanche de la paroi (19) du récipient (1), ce récipient comportant une ouverture (31) pour mettre en communication l'intérieur (32) du corps cylindrique (30) et l'extérieur (13) du récipient, le corps cylindrique (30) débouchant à son autre extrémité (34) dans le premier volume secondaire (6) ; un premier piston (35) monté coulissant dans le corps cylindrique (30) ; une première tige de commande (36) de la translation du premier piston, une extrémité (37) de la première tige de commande étant située à l'extérieur (13) du récipient (1) en passant sans étanchéité par l'ouverture (31) ; et une valve (38) montée en coopération avec le premier piston (35), la valve étant "passante" lorsque la première tige de commande (36) pénètre par translation dans le corps cylindrique (30) et "fermée" lorsque la première tige de commande sort du corps cylindrique.

5. Dispositif selon la revendication 4, **caractérisé par le fait que** la paroi de séparation (5) est constituée par un manchon cylindrique (40) d'une longueur supérieure à celle du corps cylindrique (30), le manchon étant monté solidaire, en une (41) de ses extrémités (41, 42), de la paroi (19) du récipient de façon qu'il soit sensiblement concentrique au corps cylindrique (30) en délimitant, entre sa face intérieure (45) et la face extérieure du corps cylindrique, un premier espace annulaire (43), et par un bouchon (44) pour fermer de façon étanche l'autre extrémité (42) du manchon.

6. Dispositif selon la revendication 5, **caractérisé par le fait que** le premier volume auxiliaire (21) forme un second espace annulaire cylindrique (50) autour du manchon (40), ce second espace annulaire étant d'une longueur inférieure à la longueur du manchon.

7. Dispositif selon la revendication 3, **caractérisé par le fait que**, ladite pompe (10) étant montée en coopération avec le récipient (1) de façon que son entrée d'aspiration (11) soit située dans le premier volume secondaire (6) et que sa sortie de refoulement (12) débouche à l'extérieur (13) du récipient (1), elle comporte un corps de pompe, cedit corps de pompe étant constitué par la paroi de séparation (5), un second piston (70) monté coulissant dans ledit corps de pompe pour délimiter, dans ledit premier volume secondaire (6), deux première et seconde chambres (71, 72), ledit orifice (8) débouchant dans la première chambre (71), ledit second piston (70) étant conformé en second clapet de façon que ce second clapet soit "passant" quand le piston se déplace dans le corps de pompe de façon que le volume de la première chambre diminue et celui de la seconde chambre augmente, et "obturant" quand le piston se déplace de façon que le volume de la première chambre augmente et celui de la première chambre diminue, une seconde tige de commande (73) de la translation dudit second piston dans ledit corps de pompe, une extrémité (74) de ladite seconde tige de commande étant située à l'extérieur (13) du récipient (1) en traversant par un passage étanche coulissant (75) la paroi (76) du récipient séparant la première chambre (71) et l'extérieur (13), des moyens (77) pour mettre en communication la seconde chambre (72) avec l'extérieur (13) dudit récipient (1), et des moyens de valve (78) présentant un sens "passant" uniquement dans le sens de la seconde chambre (72) vers l'extérieur (13) dudit récipient.

8. Dispositif selon la revendication 7, **caractérisé par le fait que** les moyens (77) pour mettre en communication la seconde chambre (72) avec l'extérieur (13) dudit récipient sont constitués par une conduite (79) traversant ledit second piston (70) et au moins partiellement ladite seconde tige de commande (73) de façon que ses deux extrémités (80, 81) débouchent constamment respectivement dans la seconde chambre (72) et à l'extérieur (13) dudit récipient, lesdits moyens de valve (78) étant montés en coopération avec cettedite conduite (79).

9. Dispositif selon l'une des revendications 7 et 8, **caractérisé par le fait que** ledit second piston (70) conformé en second clapet comprend un corps de piston (82) d'une section extérieure inférieure à la section dudit premier volume secondaire (6), une rainure circulaire (83) réalisée dans ledit corps de piston, un joint annulaire (84) disposé dans ladite rainure circulaire, la section annulaire extérieure du joint étant égale à la section intérieure du premier volume secondaire (6), la section annulaire intérieure dudit joint étant égale à la section du fond de la rainure, la largeur de ladite rainure étant supérieure à l'épaisseur dudit joint annulaire, et des moyens (86) pour mettre en communication la rainure circulaire avec la seconde chambre (72).

## Patentansprüche

1. Vorrichtung, die es in einem Milieu, in dem eine mit Druck beaufschlagte Atmosphäre und eine Gravitationskraft herrschen, ermöglicht, einen Behälter für viskoses Fluid zu entleeren, und die umfaßt:
- ein Gefäß (1), das ein Hauptvolumen (2) definiert, das das viskose Fluid enthalten kann, wobei das Gefäß so beschaffen ist, daß es in dem Milieu so angeordnet werden kann, daß das Hauptvolumen einen oberen Teil (3) und einen unteren Teil (4) umfaßt,
- eine Pumpe (10), die einen Saugeingang (11) und einen Förderausgang (12) umfaßt,
- eine Rohrleitung (14), die eine Eingangsmündung (15) und eine Ausgangsmündung (16) umfaßt,
- Mittel (17) für die Anbringung der Rohrleitung (14) in Zuordnung zu dem Gefäß (1) in der Weise, daß sich ihre Eingangsmündung (15) und ihre Ausgangsmündung (16) außerhalb bzw. innerhalb des Gefäßes (1) befinden, wobei das Ende (18) der Rohrleitung (14), das die Eingangsmündung (15) enthält, so beschaffen ist, daß es in den zu leerenden Behälter eingetaucht werden kann,
- eine Trennwand (5), die in dem Hauptvolumen (2) ein erstes und ein zweites sekundäres Volumen (6, 7) begrenzt, wobei das erste sekundäre Volumen (6) wenigstens einen Abschnitt (9) des oberen Teils (3) des Hauptvolumens (2) umschließt, und eine Öffnung (8), die in der Trennwand (5) verwirklicht ist, um eine Verbindung zwischen dem ersten und dem zweiten sekundären Volumen (6, 7) herzustellen, wobei die Öffnung in das zweite sekundäre Volumen (7) in den Abschnitt (9) des oberen Teils (3) des Hauptvolumens (2) mündet, wobei die Pumpe in Zusammenwirkung mit dem Gefäß (1) in der Weise angebracht ist, daß sich ihr Saugeingang (11) in dem ersten sekundären Volumen (6) befindet und ihr Förderausgang (12) in die äußere Umgebung (13) des Gefäßes (1) mündet, und wobei die Ausgangsmündung (16) der Rohrleitung (14) sich in dem zweiten sekundären Volumen (7) befindet,
**dadurch gekennzeichnet, daß** das zweite sekundäre Volumen (7) in ein erstes und ein zweites Hilfsvolumen (21, 22) unterteilt ist, wobei diese zwei Hilfsvolumina über eine zwischen der Wand (19) des Gefäßes (1) und der Trennwand (5) gebildete Einschnürung (23) in Verbindung stehen, wobei diese Einschnürung für das viskose Fluid einen hohen Druckverlust bedeutet, wobei sich das erste Hilfsvolumen (21) im oberen Teil (3) des Hauptvolumens (2) befindet und die Öffnung (8) in dieses erste Hilfsvolumen (21) mündet.

2. Vorrichtung nach Anspruch 1, **dadurch gekennzeichnet, daß** das Ende (18) der Rohrleitung, das die Eingangsmündung aufweist, elastisch ist.

3. Vorrichtung nach einem der Ansprüche 1 und 2, **dadurch gekennzeichnet, daß** sie eine erste Ventilklappe (55) aufweist, die in Zusammenwirkung mit der Öffnung (8) angebracht ist, derart, daß diese erste Ventilklappe in der Richtung von dem zweiten sekundären Volumen (7) zu dem ersten sekundären Volumen (6) "durchlässig" ist.

4. Vorrichtung nach einem der Ansprüche 1 bis 3, **dadurch gekennzeichnet, daß** die Pumpe (10) umfaßt: einen zylindrischen Körper (30), wobei ein erstes Ende (33) des zylindrischen Körpers dicht mit der Wand (19) des Gefäßes (1) verbunden ist, wobei dieses Gefäß eine Öffnung (31) aufweist, um eine Verbindung zwischen dem Innenraum (32) des zylindrischen Körpers (30) und der äußeren Umgebung (13) des Gefäßes herzustellen, und wobei der zylindrische Körper (30) an seinem anderen Ende (34) in das erste sekundäre Volumen (6) mündet; einen ersten Kolben (35), der in dem zylindrischen Körper (30) gleitend angebracht ist; einen ersten Stift (36) für die Steuerung der Translation des ersten Kolbens, wobei sich ein Ende (37) des ersten Steuerstifts in der äußeren Umgebung (13) des Gefäßes (1) befindet, indem es ohne Dichtigkeit durch die Öffnung (31) verläuft; und ein Ventil (38), das in Zusammenwirkung mit dem ersten Kolben (35) angebracht ist, wobei das Ventil "durchlässig" ist, wenn der erste Steuerstift (36) durch Translation in den zylindrischen Körper (30) eindringt, und "geschlossen" ist, wenn der erste Steuerstift den zylindrischen Körper verläßt.

5. Vorrichtung nach Anspruch 4, **dadurch gekennzeichnet, daß** die Trennwand (5) gebildet ist durch eine zylindrische Hülse (40) mit einer Länge, die größer als jene des zylindrischen Körpers (30) ist, wobei die Hülse an einem (41) ihrer Enden (41, 42) mit der Wand (19) des Gefäßes in der Weise verbunden ist, daß sie zu dem zylindrischen Körper (30) im wesentlichen konzentrisch ist, indem sie zwischen ihrer inneren Fläche (45) und der äußeren Fläche des zylindrischen Körpers einen ersten ringförmigen Zwischenraum (43) begrenzt, und durch einen Stopfen (44), um das andere Ende (42) der Hülse dicht zu verschließen.

6. Vorrichtung nach Anspruch 5, **dadurch gekennzeichnet, daß** das erste Hilfsvolumen (21) einen zweiten zylindrischen ringförmigen Zwischenraum (50) um die Hülse (40) bildet, wobei dieser zweite ringförmige Zwischenraum eine Länge besitzt, die kleiner als die Länge der Hülse ist.

7. Vorrichtung nach Anspruch 3, **dadurch gekennzeichnet, daß** sie dann, wenn die Pumpe (10) in Zusammenwirkung mit dem Gefäß (1) in der Weise angebracht ist, daß sich ihr Saugende (11) in dem ersten sekundären Volumen (6) befindet und ihr Förderausgang (12) in die äußere Umgebung (13) des Gefäßes (1) mündet, umfaßt: einen Pumpenkörper, der durch die Trennwand (5) gebildet ist, einen zweiten Kolben (70), der in dem Pumpenkörper gleitend angebracht ist, um in dem ersten sekundären Volumen (6) eine erste und eine zweite Kammer (71, 72) zu begrenzen, wobei die Öffnung (8) in die erste Kammer (71) mündet, wobei der zweite Kolben (70) als zweite Ventilklappe ausgebildet ist, derart, daß diese zweite Ventilklappe "durchlässig" ist, wenn sich der Kolben in dem Pumpenkörper in der Weise verlagert, daß das Volumen der ersten Kammer abnimmt und dasjenige der zweiten Kammer zunimmt, und "verschließend" ist, wenn sich der Kolben in der Weise verlagert, daß das Volumen der ersten Kammer zunimmt und dasjenige der zweiten Kammer abnimmt, einen zweiten Stift (73) für die Steuerung der Translation des zweiten Kolbens in dem Pumpenkörper, wobei sich ein Ende (74) des zweiten Steuerstifts außerhalb (13) des Gefäßes (1) befindet, indem es dicht gleitend (75) durch die Wand (76) des Gefäßes verläuft, die die erste Kammer (71) von der äußeren Umgebung (13) trennt, Mittel (77), die eine Verbindung zwischen der zweiten Kammer (72) und der äußeren Umgebung (13) des Behälters (1) herstellen, und Ventilmittel (78), die eine "Durchlaß"-Richtung ausschließlich in der Richtung von der zweiten Kammer (72) zu der äußeren Umgebung (13) des Gefäßes besitzen.

8. Vorrichtung nach Anspruch 7, **dadurch gekennzeichnet, daß** die Mittel (77) für die Herstellung einer Verbindung zwischen der zweiten Kammer (72) und der äußeren Umgebung (13) des Gefäßes durch eine Leitung (79) gebildet sind, die durch den zweiten Kolben (70) und wenigstens teilweise durch den zweiten Steuerstift (73) verläuft, derart, daß ihre zwei Enden (80, 81) ständig in die zweite Kammer (72) bzw. in die äußere Umgebung (13) des Gefäßes münden, wobei die Ventilmittel (78) in Zusammenwirkung mit dieser Leitung (79) angebracht sind.

9. Vorrichtung nach einem der Ansprüche 7 und 8, **dadurch gekennzeichnet, daß** der zweite Kolben (70), der als zweite Ventilklappe ausgebildet ist, umfaßt: einen Kolbenkörper (82) mit einem äußeren Querschnitt, der kleiner als der Querschnitt des ersten sekundären Volumens (6) ist, eine kreisförmige Nut (83), die in dem Kolbenkörper verwirklicht ist, eine ringförmige Dichtung (84), die in der kreisförmigen Nut angeordnet ist, wobei der äußere ringförmige Querschnitt der Dichtung gleich dem inneren Querschnitt des ersten sekundären Volumens (6) ist, der innere ringförmige Querschnitt der Dichtung gleich dem Querschnitt des Bodens der Nut ist und die Breite der Nut größer als die Dicke der ringförmigen Dichtung ist, und Mittel (86), die eine Verbindung zwischen der kreisförmigen Nut und der zweiten Kammer (72) herstellen.

## Claims

1. A device usable, in a medium where there exists an atmosphere under pressure and a force of gravity, to empty a container of viscous fluid, the device comprising:
- a receptacle (1) defining a main volume (2) suitable for containing said viscous fluid, said receptacle being shaped to be suitable for placing in said medium so that the main volume has a top portion (3) and a bottom portion (4);
- a pump (10) having a suction inlet (11) and a delivery outlet (12);
- a tube (14) including an inlet opening (15) and an outlet opening (16);
- means (17) for mounting the tube (14) in association with the receptacle (1) in such a manner that the inlet and outlet openings (15, 16) are situated respectively outside and inside the receptacle (1), the end (18) of the tube (14) including the inlet opening (15) being suitable for dipping into the container that is to be emptied; and
- a separation wall (5) for defining first and second secondary volumes (6, 7) inside the main volume (2), the first secondary volume (6) including at least a fraction (9) of the top portion (3) of the main volume (2), and an orifice (8) made through the separation wall (5) to put the first and second secondary volumes (6, 7) into communication with each other, said orifice opening out into the second secondary volume (7) in said fraction (9) of the top portion (3) of the main volume (2), said pump (10) being mounted to co-operate with the receptacle (1) so that its suction inlet (11) is situated in the first secondary volume (6), and its delivery outlet (12) opens out to the outside (13) of the receptacle (1), the outlet opening (16) of the tube (14) being situated in the second secondary volume (7),
the device being **characterized by** the fact that the second secondary volume (7) is subdivided into first and second auxiliary volumes (21, 22), these two auxiliary volumes being in communication via a constriction (23) formed between the wall (19) of the receptacle (1) and the separation wall (5), said constriction constituting a large head loss for the viscous fluid, the first auxiliary volume (21) being situated in the top portion (3) of the main volume (2), the orifice (8) opening out into said first auxiliary volume (21).

2. A device according to claim 1, **characterized by** the fact that the end (18) of the tube that includes the inlet opening is flexible.

3. A device according to claim 1 or claim 2, **characterized by** the fact that it has a first valve member (55) mounted to co-operate with the orifice (8) in such a manner that said first valve member is open for flow from the second secondary volume (7) towards the first secondary volume(6).

4. A device according to any one of claims 1 to 3, **characterized by** the fact that the pump (10) comprises a cylindrical body (30), a first end (33) of the cylindrical body being secured in leakproof manner to the wall (19) of the receptacle (1), said receptacle having an opening (31) to put the inside (32) of the cylindrical body (30) into communication with the outside (13) of the receptacle, the cylindrical body (30) opening out at its other end (34) into the first secondary volume (6); a first piston (35) slidably mounted in the cylindrical body (30); a first control rod (36) for moving the first piston in translation, one end (37) of the first control rod being situated outside the receptacle (1) by passing without sealing through the opening (31); and a valve (38) mounted to co-operate with the first piston (35), the valve being open when the first control rod (36) penetrates in translation into the cylindrical body (30), and being closed when the first control rod moves out from the cylindrical body.

5. A device according to claim 4, **characterized by** the fact that the separation wall (5) is constituted by a cylindrical sleeve (40) that is longer than the cylindrical body (30), the sleeve being secured at one of its ends (41) to the wall (19) of the receptacle so as to be substantially concentric with the cylindrical body (30) and co-operating therewith to define a first annular space (43) between its inside face (45) and the outside face of the cylindrical body, and being constituted by a plug (44) to close the other end (42) of the sleeve in leakproof manner.

6. A device according to claim 5, **characterized by** the fact that the first auxiliary volume (21) forms a second cylindrical annular space (50) around the sleeve (40), said second annular space being shorter than the length of the sleeve.

7. A device according to claim 3, **characterized by** the fact that, said pump (10) being mounted to co-operate with the receptacle (1) in such a manner that its suction inlet (11) is situated in the first secondary volume (6) and its delivery outlet (12) opens out to the outside (13) of the receptacle (1), the pump comprises a pump body, said pump body being constituted by the separation wall (5), a second piston (70) slidably mounted in said pump body to define first and second chambers (71, 72) in said first secondary volume (6), said orifice (8) opening out into the first chamber (71), said second piston (70) being shaped to constitute a second valve member so that the second valve is open when the piston moves in the pump body so that the volume of the first chamber decreases and the volume of the second chamber increases, and being closed when the piston moves so that the volume of the first chamber decreases and the volume of the second chamber increases, and being closed when the piston moves so that the volume of the first chamber increases and the volume of the second chamber decreases, a second control rod (73) for moving said second piston in translation in said pump body, one end (74) of said second control rod being situated outside the receptacle (1) and passing through a sliding sealed passage (75) in the wall (76) of the receptacle between the first chamber (71) and the outside (13), means (77) for providing communication between the second chamber (72) and the outside (13) of said receptacle (1), and valve means (78) having an open direction only from the second chamber (72) towards the outside (13) of said receptacle.

8. A device according to claim 7, **characterized by** the fact that the means (77) for putting the second chamber (72) into communication with the outside (13) of said receptacle are constituted by a duct (79) passing through said second piston (70) and along at least part of said second control rod (73) so that its ends (80, 81) open out constantly respectively into the second chamber (72) and to the outside (13) of said receptacle, said valve means (78) being mounted to co-operate with said duct (79).

9. A device according to claim 7 or claim 8, **characterized by** the fact that said second piston (70) constituting a second valve member comprises a piston body (82) of outside section smaller than the section of said first secondary volume (6), a circular groove (83) formed in said piston body, and an O-ring (84) disposed in said circular groove, the outer annular section of the O-ring being equal to the inner section of the first secondary volume (6), the inner annular section of said O-ring being equal to the section of the bottom of the groove, the width of said groove being greater than the thickness of said O-ring, and means (86) for putting the circular groove into communication with the second chamber (72).
